# FASCICULE DE BREVET EUROPEEN

(11) **EP 3 797 224 B1**
(45) Date de publication et mention de la délivrance du brevet: **29.01.2025**
(21) Numéro de dépôt: 19734849.3
(22) Date de dépôt: 20.05.2019
(51) Int. Cl.: F04D 29/32, F01D 5/02, F01D 5/30, F01D 11/00

(54) **DISQUE AMELIORE DE SOUFFLANTE DE TURBOMACHINE**
VERBESSERTE FANSCHEIBE FÜR EINE TURBOMASCHINE
IMPROVED FAN DISC FOR A TURBOMACHINE

(30) Priorité: 23.05.2018 FR 1854308
(43) Date de publication de la demande: 31.03.2021
(73) Titulaire: SAFRAN AIRCRAFT ENGINES, 75015 Paris (FR)
(72) Inventeur: DE GAILLARD, Thomas Alain, 77550 MOISSY-CRAMAYEL (FR); BOISSON, Alexandre Bernard Marie, 77550 MOISSY-CRAMAYEL (FR); MERCIER, Rémi Roland Robert, 77550 MOISSY-CRAMAYEL (FR); CHABOUD, Alexis Thomas, 77550 MOISSY-CRAMAYEL (FR)
(74) Mandataire: Cabinet Beau de Loménie
(86) Numéro de dépôt international: PCT/FR2019/051139
(87) Numéro de publication internationale: WO 2019/224464

(56) Documents cités:
- FR-A1- 3 048 448
- GB-A- 2 006 883
- RU-U1- 87 212
- US-A1- 2003 194 318
- US-A1- 2010 150 724
- US-A1- 2011 033 292
- US-A1- 2011 176 925

## Description

### DOMAINE DE L'INVENTION

La présente invention concerne le domaine général des turbomachines aéronautiques, et plus précisément le domaine des disques de soufflante d'une turbomachine aéronautique, un ensemble comprenant les plateformes de soufflante et le disque, et une soufflante comprenant cet ensemble.

### ETAT DE LA TECHNIQUE ANTERIEURE

Dans une turbomachine, les plateformes d'aubes de la soufflante doivent assurer plusieurs fonctions. D'un point de vue aérodynamique, ces plateformes ont pour fonction première de définir la veine d'écoulement de l'air. En outre, elles doivent aussi être capables de résister à des efforts importants en se déformant le moins possible et en restant solidaires du disque qui les porte.

Afin de satisfaire ces différentes exigences, certaines configurations ont été proposées dans lesquelles les plateformes possèdent une première partie permettant de définir la veine d'écoulement de l'air et d'assurer la rétention de la plateforme lorsque le moteur est en rotation, et une deuxième partie permettant de limiter les déformations de la première partie sous les effets des efforts centrifuges et de maintenir la plateforme en position lorsque le moteur est à l'arrêt.

Dans les solutions existantes, la plateforme peut prendre la forme d'un caisson avec une paroi de veine bidimensionnelle retenue à l'aval par un tambour et à l'amont par une virole, la rétention amont par la virole étant réalisée au-dessus de la dent du disque de soufflante (une bride de la virole venant bloquer axialement et radialement la plateforme à l'amont).

Une telle rétention amont effectuée au-dessus de la dent du disque avec une virole présente l'inconvénient d'imposer un rapport de moyeu élevé, le rapport de moyeu étant le rapport du rayon pris entre l'axe de rotation et le point du bord d'attaque de l'aube affleurant en surface de la plateforme, sur le rayon pris entre l'axe de rotation et le point du bord d'attaque le plus externe. Par ailleurs, cette rétention amont est susceptible d'engendrer des sur-contraintes sur la dent et dans l'alvéole du disque, au niveau de la liaison entre la virole et le disque. RU 87 212 U1, FR 3 048 448 A1 et US 2011/0176925 A1 divulguent d'autres exemples de rétention amont de disque de soufflante.

Afin d'optimiser les performances de la soufflante, et plus généralement de la turbomachine, il est souhaitable de disposer d'un assemblage d'une plateforme rapportée d'aube de soufflante sur un disque de soufflante qui présente un rapport de moyeu le plus faible possible, tout en limitant les contraintes au niveau de la dent et de l'alvéole du disque.

### PRESENTATION DE L'INVENTION

Un mode de réalisation concerne un ensemble tel que défini dans la revendication 1, comprenant un disque apte à supporter des plateformes et des aubes d'une soufflante, et comportant :
- une surface externe présentant une succession de rainures pour recevoir les aubes de soufflante et de dents intercalées entre les rainures pour supporter les plateformes de soufflante,
- une face amont du disque, et
- une saillie axiale annulaire disposée radialement autour d'un axe du disque sur la face amont du disque, et 11
- une pluralité de saillies radiales disposées radialement autour de l'axe et s'étendant depuis une face amont de la saillie axiale annulaire vers le centre du disque, et étant fixées à une bride de rétention de plateforme de soufflante, les saillies étant décalées radialement vers l'intérieur du disque par rapport aux rainures du disque, et étant disposées circonférentiellement entre deux dents consécutives du disque, le nombre de saillies radiales étant égal à la moitié du nombre de rainures du disque.

Par « face amont », on comprend amont par rapport au sens d'écoulement de l'air, lorsque le disque est disposé dans une soufflante.

Par « saillie axiale », on comprend axiale suivant le sens d'écoulement de l'air, ou encore suivant l'axe de rotation du disque, lorsque le disque est disposé dans une soufflante.

Par « décalées radialement », on comprend décalées vers l'intérieur du disque, c'est-à-dire vers l'axe de rotation du disque.

Les saillies radiales étant décalées radialement vers l'intérieur du disque par rapport aux rainures du disque, et disposées circonférentiellement entre deux dents du disque, lorsque les saillies sont fixées sur une bride de rétention de plateforme, la zone de fixation se trouvant sur les saillies est ainsi décalée radialement et circonférentiellement par rapport aux dents du disque. Cela présente l'avantage de limiter les contraintes au niveau de la dent du disque, lorsqu'un élément externe, dans le cas de la présente invention la bride de rétention de plateforme, est fixé sur le disque.

Par ailleurs, cette zone de fixation étant décalée radialement par rapport aux dents du disque, cela présente l'avantage de libérer de l'espace au niveau de l'extrémité axiale amont de la dent du disque, permettant par exemple d'usiner la dent du disque. Un tel usinage peut permettre de modifier la forme de l'extrémité axiale amont d'une plateforme supportée par ladite dent, par rapport aux plateformes connues, et ainsi de modifier la veine d'écoulement d'air lorsque la plateforme est disposée dans une soufflante. Il est ainsi possible de diminuer le rapport de moyeu afin d'améliorer les performances de la soufflante, et donc de la turbomachine dans laquelle est montée la soufflante.

Dans certains modes de réalisation, les saillies radiales sont des languettes usinées sur la face amont du disque et repliées vers le centre du disque.

Les languettes peuvent avoir une face principale perpendiculaire à l'axe du disque, et une épaisseur, suivant l'axe du disque, faible par rapport aux dimensions de la face principale. La forme de ces saillies radiales présente l'avantage d'être simple à réaliser.

Dans certains modes de réalisation, une face des saillies radiales comporte un orifice d'axe parallèle à l'axe du disque.

L'orifice peut être réalisé sur la face principale de la languette. Il permet de fixer un élément extérieur au disque, par exemple une bride de rétention ou une virole, à l'aide d'une vis ou d'un boulon, par exemple.

Dans certains modes de réalisation, dans une vue de la face amont du disque suivant l'axe du disque, le centre de l'orifice de chaque saillie radiale est disposé sur une droite passant par le centre du disque et le fond d'une rainure du disque, le fond d'une rainure étant le point de la rainure, suivant cette vue, situé à égale distance des deux dents entre lesquelles elle se trouve.

En d'autres termes, le centre de l'orifice de chaque saillie radiale est aligné radialement avec le fond d'une rainure. L'extrémité des dents du disque est le siège de contraintes mécaniques importantes lorsque le disque est disposé dans une soufflante. Cette disposition permet ainsi d'optimiser l'éloignement circonférentiel, dans une vue de la face amont du disque suivant l'axe du disque, du centre de l'orifice de chaque saillie par rapport aux deux dents, où les contraintes mécaniques sont importantes, entre lesquelles elle se trouve. La fixation d'une virole sur les saillies radiales peut donc être effectuée dans une zone moins contrainte mécaniquement que si les saillies étaient alignées avec les dents. La répartition des contraintes au sein du disque, lorsque celui-ci est disposé dans une soufflante, est ainsi optimisée, et l'existence de sur-contraintes locales peut ainsi être limitée ou évitée.

Dans certains modes de réalisation, un rayon du disque étant un segment entre le centre du disque et le fond d'une rainure, une distance entre le centre du disque et le centre de l'orifice de la saillie radiale est inférieure à 95% du rayon du disque, de préférence inférieure à 90%, de préférence encore inférieure à 80%.

Le fait de rapprocher le centre de l'orifice de la saillie radiale du centre du disque permet d'éloigner des zones plus contraintes mécaniquement le point de fixation entre une virole et le disque, lorsque celui-ci est disposé dans une soufflante.

Dans certains modes de réalisation, les saillies radiales sont disposées sur la face amont du disque à intervalles réguliers suivant la circonférence du disque. Cela permet une répartition uniforme des contraintes mécaniques sur la face amont du disque, lorsqu'une virole est fixée sur celle-ci.

Selon l'invention revendiquée, le nombre de saillies radiales est égal à la moitié du nombre de rainures du disque.

De préférence, les saillies radiales sont réparties à intervalles réguliers de telle sorte à être alignées radialement avec le fond d'une rainure sur deux. Par conséquent, deux fois moins de liaison sont nécessaires entre le disque et une virole, lorsqu'une virole est fixée sur le disque, que si une saillie radiale était prévue pour chaque rainure. Cela permet de diminuer le nombre d'étapes de montage et le nombre de pièces de liaisons nécessaires. Le temps et le coût de montage peuvent ainsi être limités.

L'ensemble comprend au moins une plateforme, et au moins une bride de rétention amont pour assurer la rétention axiale et radiale de l'extrémité axiale amont de la plateforme, dans lequel la bride de rétention amont est fixée sur les saillies axiales de la face amont du disque.

Lorsque la bride de rétention est fixée sur le disque, l'interface entre la bride et le disque, correspondant à la zone de fixation de la bride sur une saillie radiale du disque, est décalée radialement vers l'intérieur du disque, par rapport à une rainure du disque, et est intercalée circonférentiellement entre deux dents du disque, contrairement aux systèmes connus dans lesquels cette interface se situe au niveau de la dent du disque. Ce décalage permet de limiter les contraintes au niveau de l'extrémité axiale amont des dents. De plus, le décalage de cette interface permet de libérer de l'espace au niveau de l'extrémité axiale amont de la dent du disque, offrant plus de possibilité d'usinage de la dent et donc de modification de la forme de la plateforme et ainsi, de diminution du rapport de moyeu.

Dans certains modes de réalisation, la bride de rétention amont est une virole.

Le présent exposé concerne également une soufflante de turbomachine comprenant un ensemble selon l'un quelconque des modes de réalisation décrits dans le présent exposé, et une pluralité d'aubes montées dans les rainures du disque.

### BREVE DESCRIPTION DES DESSINS

L'invention et ses avantages seront mieux compris à la lecture de la description détaillée faite ci-après de différents modes de réalisation de l'invention donnés à titre d'exemples non limitatifs. Cette description fait référence aux pages de figures annexées, sur lesquelles :
- la figure 1 est une vue schématique en coupe d'une turbomachine selon l'invention,
- la figure 2 est une vue schématique selon la direction II de la soufflante de la figure 1,
- La figure 3 est une vue en perspective d'un disque selon l'invention,
- La figure 4 est une vue en coupe longitudinale d'un ensemble comprenant une bride de rétention, une plateforme et un disque selon l'invention.

### DESCRIPTION DETAILLEE D'EXEMPLES DE REALISATION

Dans le présent exposé, le terme « longitudinal » et ses dérivés sont définis par rapport à la direction principale de la plateforme considérée ; les termes « radial », « intérieur », « extérieur » et leurs dérivés sont quant à eux définis par rapport à l'axe du disque, correspondant à l'axe principal de la turbomachine ; enfin, les termes « amont » et « aval » sont définis par rapport au sens d'écoulement du fluide traversant la turbomachine. Aussi, sauf indication contraire, les mêmes signes de référence sur différentes figures désignent les mêmes caractéristiques.

La figure 1 montre une vue schématique en coupe longitudinale d'un turboréacteur à double flux 1 centré sur l'axe A selon l'invention. Il comporte, d'amont en aval : une soufflante 2, un compresseur basse pression 3, un compresseur haute pression 4, une chambre de combustion 5, une turbine haute pression 6, et une turbine basse pression 7.

La figure 2 montre une vue schématique de la soufflante 2 de la figure 1 selon la direction II. La soufflante 2, comprend un disque de soufflante 40 dans lequel une pluralité de rainures 42 sont pratiquées au niveau de sa périphérie extérieure. Ces rainures 42 sont rectilignes et s'étendent axialement d'amont en aval tout le long du disque 40. Elles sont en outre régulièrement réparties tout autour de l'axe A du disque 40. De cette manière, chaque rainure 42 définit avec sa voisine une dent 44 qui s'étend également axialement d'amont en aval tout le long du disque 40. De façon équivalente, une rainure 42 est délimitée entre deux dents 44 voisines.

La soufflante 2 comprend en outre une pluralité d'aubes 20 de profil curviligne (seules quatre aubes 20 ont été représentées sur la figure 2). Chaque aube 20 possède un pied 20a qui est monté dans une rainure 42 respective du disque de soufflante 40. A cette fin, le pied 20a d'une aube 20 peut posséder une forme en sapin ou en queue d'aronde adaptée à la géométrie des rainures 42.

Enfin, la soufflante 2 comprend une pluralité de plateformes 30 rapportées, chaque plateforme 30 étant montée dans l'intervalle entre deux aubes de soufflante 20 voisines, au voisinage des pieds 20a de celles-ci, afin de délimiter, du côté intérieur, une veine annulaire d'entrée d'air dans la soufflante 2, la veine étant délimitée du côté extérieur par un carter de soufflante.

Les figures 1 et 2 montrent également un rayon interne RI et un rayon externe RE. Le rayon interne RI correspond au rayon pris entre l'axe de rotation A et le point du bord d'attaque d'une aube 20 affleurant en surface d'une plateforme 30. Le rayon externe RE correspond quant à lui au rayon pris entre l'axe de rotation A et le point du bord d'attaque d'une aube 20 le plus externe. Ces deux rayons RI, RE sont ceux utilisés dans le calcul du rapport de moyeu RI/RE. Le fait de réduire le rayon interne RI permet de diminuer ce rapport de moyeu. En d'autres termes, la diminution du rapport de moyeu, en agissant notamment sur le rayon interne RI, revient à rapprocher la veine aérodynamique d'entrée d'air au plus près du disque de soufflante.

La figure 3 montre une vue en perspective d'un disque de soufflante comportant une surface externe 40a et une face amont 40b. La surface externe 40a présente une succession de rainures 42 dans lesquelles peuvent se loger un pied 20a d'aube 20 de soufflante, et de dents 44 intercalées entre les rainures 42, pouvant supporter les plateformes 30 de soufflante. Chaque dent 44 peut comporter une surface principale de dent 44a, et une surface biseautée 44b à son extrémité axial amont.

Par ailleurs, le disque 40 comporte, sur sa face amont 40b, une pluralité de saillies radiales 46, ayant une forme de languette et étant disposées de manière circonférentielle, à intervalles réguliers, autour de l'axe A. Ces saillies peuvent être réalisées par exemple par usinage sur la face amont 40b du disque, par exemple sur l'épingle du disque. Le nombre de saillies radiales 46 est égal à la moitié du nombre de rainures 42, chaque saillie 46 étant alignée radialement avec la rainure 42 correspondante. En d'autres termes, chaque saillie 46 est intercalée circonférentiellement entre deux dents 44 du disque 40. De plus, chaque saillie radiale 46 est décalée radialement vers l'intérieur du disque, c'est-à-dire vers l'axe A, par rapport à la rainure 42 correspondante.

Chaque saillie radiale 46 peut comporter un orifice de fixation 46a sur sa face amont 46b, permettant d'insérer un moyen de fixation 49, par exemple une vis ou un boulon. La fixation d'une bride de rétention amont 50, par exemple une virole, peut ainsi s'effectuer au niveau d'une saillie radiale 46, en insérant par exemple le moyen de fixation 49 à travers un orifice de bride 52 et l'orifice de fixation 46a de la saillie, le moyen de fixation 49 étant alors fixé, par exemple par un boulon, à la saillie radiale 46. La bride de rétention 50 étant fixée au disque 40, une surface supérieure 54 de la bride 50 permet alors d'assurer la rétention radiale d'une surface de rétention 32 située à l'extrémité axiale amont de la plateforme 30.

La zone de fixation entre le disque 40 et la bride de rétention 50 étant située au niveau des saillies radiales 46, donc plus proche du centre du disque, cela permet de limiter les contraintes exercées lors du fonctionnement de la soufflante au niveau de surfaces sensibles telles que l'extrémité axiale amont des dents 44. Par ailleurs, cette interface entre le disque 40 et la bride de rétention 50 étant décalée radialement par rapport aux rainures du disque, en comparaison des structures connues, les porte-à-faux 44c, permettant habituellement la fixation de la virole à l'extrémité amont des dents du disque, peuvent être supprimés. Cela permet de libérer de l'espace au niveau de l'extrémité axiale amont des dents 44 du disque. Il est en outre possible de modifier plus librement l'extrémité axiale amont des dents 44, et donc l'extrémité axiale amont de la plateforme 30, par exemple en prévoyant une paroi inclinée 34 sur l'extrémité amont de la plateforme 30, la paroi inclinée 34 venant en contact avec la surface biseautée 44b de la dent 44. Il est ainsi possible de diminuer le rapport de moyeu afin d'optimiser les performances de la soufflante, et donc de la turbomachine dans laquelle est montée la soufflante.

Bien que la présente invention ait été décrite en se référant à des exemples de réalisation spécifiques, il est évident que des modifications et des changements peuvent être effectués sur ces exemples sans sortir de la portée générale de l'invention telle que définie par les revendications. Par conséquent, la description et les dessins doivent être considérés dans un sens illustratif plutôt que restrictif.

## Revendications

1. Ensemble comprenant un disque (40) apte à supporter des aubes (20) d'une soufflante (2), au moins une plateforme (30) supportée par le disque (40), et au moins une bride de rétention amont (50) assurant la rétention axiale et radiale d'une extrémité axiale amont de la plateforme (30), le disque (40) comportant :
- une surface externe (40a) présentant une succession de rainures (42) pour recevoir les aubes (20) de soufflante et de dents (44) intercalées entre les rainures (42) pour supporter les plateformes (30) de soufflante,
- une face amont (40b) du disque, et
- une saillie axiale annulaire disposée radialement autour d'un axe (A) du disque (40) sur la face amont (40b) du disque (40), **caractérisé en ce que** le disque comporte en outre une pluralité de saillies radiales (46) disposées radialement autour de l'axe (A) et s'étendant depuis une face amont de la saillie axiale annulaire vers le centre du disque (40), et étant fixées à la bride de rétention (50) de plateforme de soufflante, les saillies radiales (46) étant décalées radialement vers l'intérieur du disque (40) par rapport aux rainures (42) du disque (40), et étant disposées circonférentiellement entre deux dents (44) consécutives du disque (40), le nombre de saillies radiales étant égal à la moitié du nombre de rainures (42) du disque (40).

2. Ensemble selon la revendication 1 dans lequel les saillies radiales (46) sont des languettes usinées sur la face amont (40b) du disque et repliées vers le centre du disque.

3. Ensemble selon la revendication 1 ou 2, dans lequel une face des saillies radiales comporte un orifice d'axe parallèle à l'axe (A) du disque.

4. Ensemble selon la revendication 3, dans lequel, dans une vue de la face amont du disque suivant l'axe (A) du disque, le centre de l'orifice de chaque saillie radiale est disposé sur une droite passant par le centre du disque et le fond d'une rainure du disque, le fond d'une rainure étant le point de la rainure, suivant cette vue, situé à égale distance des deux dents entre lesquelles elle se trouve.

5. Ensemble selon la revendication 4, dans lequel, un rayon du disque étant un segment entre le centre du disque et le fond d'une rainure, une distance entre le centre du disque et le centre de l'orifice de la saillie radiale est inférieure à 95% du rayon du disque, de préférence inférieure à 90%, de préférence encore inférieure à 80%.

6. Ensemble selon l'une quelconque des revendications 1 à 5, dans lequel les saillies radiales (46) sont disposées sur la face amont (40b) du disque à intervalles réguliers suivant la circonférence du disque (40).

7. Ensemble selon l'une quelconque des revendications 1 à 6, dans lequel la bride de rétention amont (50) est une virole fixée à chaque saillie radiale (46) par l'intermédiaire d'un boulon.

8. Soufflante (2) de turbomachine comprenant un ensemble selon l'une quelconque des revendications 1 à 7, et une pluralité d'aubes (20) montées dans les rainures (42) du disque (40).

## Patentansprüche

1. Baugruppe, umfassend eine Scheibe (40), die ausgelegt ist, um Flügel (20) eines Fans (2) zu stützen, wobei zumindest eine Plattform (30) durch die Scheibe (40) gestützt wird und zumindest ein stromaufwärtiger Halteflansch (50) die axiale und radiale Haltung eines axialen stromaufwärtigen Endes der Plattform (30) sicherstellt, wobei die Scheibe (40) beinhaltet:
- eine Außenfläche (40a), die eine Reihe von Nuten (42) zum Aufnehmen der Flügel (20) des Fans und Zähne (44) aufweist, die zwischen den Nuten (42) eingefügt sind, um die Plattformen (30) des Fans zu stützen,
- eine stromaufwärtige Fläche (40b) der Scheibe, und
- einen axialen ringförmigen Vorsprung, der radial um eine Achse (A) der Scheibe (40) auf der stromaufwärtigen Fläche (40b) der Scheibe (40) angeordnet ist, **dadurch gekennzeichnet, dass** die Scheibe ferner mehrere radiale Vorsprünge (46) beinhaltet, die radial um die Achse (A) angeordnet sind und sich von einer stromaufwärtigen Fläche des axialen ringförmigen Vorsprungs zu der Mitte der Scheibe (40) hin erstrecken und an dem Halteflansch (50) der Plattform des Fans befestigt sind, wobei die radialen Vorsprünge (46) radial zu der Innenseite der Scheibe (40) hin in Bezug auf die Nuten (42) der Scheibe (40) versetzt sind und umlaufend zwischen zwei aufeinanderfolgenden Zähnen (44) der Scheibe (40) angeordnet sind, wobei die Anzahl an radialen Vorsprüngen gleich der Hälfte der Anzahl an Nuten (42) der Scheibe (40) ist.

2. Baugruppe nach Anspruch 1, wobei die radialen Vorsprünge (46) Laschen sind, die auf der stromaufwärtigen Fläche (40b) der Scheibe eingearbeitet und zu der Mitte der Scheibe hin gefaltet sind.

3. Baugruppe nach Anspruch 1 oder 2, wobei eine Fläche der radialen Vorsprünge eine Achsenöffnung parallel zu der Achse (A) der Scheibe beinhaltet.

4. Baugruppe nach Anspruch 3, wobei in einer Ansicht der stromaufwärtigen Fläche der Scheibe entlang der Achse (A) der Scheibe die Mitte der Öffnung jedes radialen Vorsprungs auf einer Geraden angeordnet ist, die durch die Mitte der Scheibe und den Boden einer Nut der Scheibe verläuft, wobei der Boden einer Nut nach dieser Ansicht der Punkt der Nut ist, der sich in gleichem Abstand von den zwei Zähnen befindet, zwischen denen er zu finden ist.

5. Baugruppe nach Anspruch 4, wobei ein Radius der Scheibe ein Segment zwischen der Mitte der Scheibe und dem Boden einer Nut ist, wobei ein Abstand zwischen der Mitte der Scheibe und der Mitte der Öffnung des radialen Vorsprungs kleiner als 95 % des Radius der Scheibe ist, bevorzugt kleiner als 90 %, noch bevorzugter kleiner als 80 %.

6. Baugruppe nach einem der Ansprüche 1 bis 5, wobei die radialen Vorsprünge (46) auf der stromaufwärtigen Fläche (40b) der Scheibe in regelmäßigen Intervallen entlang des Umfangs der Scheibe (40) angeordnet sind.

7. Baugruppe nach einem der Ansprüche 1 bis 6, wobei der stromaufwärtige Halteflansch (50) ein Ring ist, der an jedem radialen Vorsprung (46) mittels eines Bolzens befestigt ist.

8. Fan (2) einer Turbomaschine, umfassend eine Baugruppe nach einem der Ansprüche 1 bis 7 und mehrere Flügel (20), die in den Nuten (42) der Scheibe (40) montiert sind.

## Claims

1. An assembly comprising a disc (40) configured to support blades (20) of a fan (2), at least one platform (30) supported by the disc (40), and at least one upstream retaining flange (50) to ensure the axial and radial retention of the upstream axial end of the platform (30), the disc (40) including:
- an external surface (40a) having a succession of grooves (42) for receiving the fan blades (20) and teeth (44) interposed between the grooves (42) to support the fan platforms (30),
- an upstream face (40b) of the disc, and
- an annular axial protrusion disposed radially around an axis (A) of the disc (40) on the upstream face (40b) of the disc (40),
**characterized in that** the disc further includes a plurality of radial protrusions (46) disposed radially around the axis (A) and extending from an upstream face of the annular axial protrusion towards the center of the disc (40), and being fastened to the fan platform retaining flange (50), the radial protrusions (46) being offset radially toward the interior of the disc (40) relative to the grooves (42) of the disc (40), and being disposed circumferentially between two successive teeth (44) of the disc (40), the number of radial protrusions being equal to half the number of grooves (42) of the disc (40).

2. The assembly according to claim 1, wherein the radial protrusions (46) are tabs machined on the upstream face (40b) of the disc and folded toward the center of the disc.

3. The assembly according to claim 1 or 2, wherein one face of the radial protrusions includes an opening with an axis parallel to the axis (A) of the disc.

4. The assembly according to claim 3, wherein, in an upstream side view of the disc along the axis (A) of the disc, the center of the opening of each radial protrusion is disposed on a straight line passing through the center of the disc and the bottom of a groove of the disc, the bottom of a groove being the point in the groove, in this view, situated at equal distance from the two teeth between which it is located.

5. The assembly according to claim 4, wherein, a radius of the disc being a segment between the center of the disc and the bottom of a groove, a distance between the center of the disc and the center of the opening of the radial protrusion is less than 95% of the radius of the disc, preferably less than 90%, more preferably less than 80%.

6. The assembly according to any one of claims 1 to 5, wherein the radial protrusions (46) are disposed on the upstream face (40b) of the disc at regular intervals along the circumference of the disc (40).

7. The assembly according to any one of claims 1 to 6, wherein the upstream retaining flange (50) is a shroud fastened to each axial protrusion (42) by means of a bolt.

8. A turbomachine fan (2) comprising an assembly according to any one of claims 1 to 7, and a plurality of blades (20) mounted in the grooves (42) of the disc (40).
